# FASCICULE DE BREVET EUROPEEN

(11) **EP 2 679 113 B1**
(45) Date de publication et mention de la délivrance du brevet: **17.12.2014**
(21) Numéro de dépôt: 12173916.3
(22) Date de dépôt: 27.06.2012
(51) Int. Cl.: A44C 5/20, H01F 7/02

(54) **Fermoir magnétique**
Magnetverschluss
Magnetic clasp

(43) Date de publication de la demande: 01.01.2014
(73) Titulaire: The Swatch Group Research and Development Ltd., 2074 Marin (CH)
(72) Inventeur: Nicolas, Cédric, 2000 Neuchâtel (CH); Ragot, Patrick, 2052 Fontainemelon (CH)
(74) Mandataire: Giraud, Eric

(56) Documents cités:
- EP-A1- 1 980 170
- WO-A1-2011/048344
- WO-A2-2004/063821
- FR-A1- 2 834 622
- GB-A- 2 355 281
- US-A- 4 941 236

## Description

### DOMAINE DE L'INVENTION

La présente invention concerne un bracelet à fermeture magnétique comportant des aimants permanents et elle concerne notamment un bracelet de montre comportant une telle fermeture magnétique.

### ART ANTERIEUR

La figure 10d du document de brevet FR 2 834 622 illustre un bracelet de montre à fermeture magnétique comportant un premier et un second brin flexible, les deux brins étant séparables et étant prévus pour se chevaucher en position fermée du bracelet. Le bracelet comporte encore deux éléments magnétiques, le premier brin du bracelet intègre un premier élément magnétique qui est fixe, alors que le second brin, en forme de fourreau, intègre un second élément magnétique, dit élément magnétique mobile, qui est agencé pour coulisser longitudinalement, à frottement gras, à l'intérieur du fourreau. Lorsque les brins sont en position fermée, les deux éléments magnétiques sont en regard l'un de l'autre et ils s'attirent mutuellement. Ainsi, les deux éléments magnétiques permettent de fixer les deux brins l'un à l'autre en position fermée du bracelet. De plus, il est possible d'ajuster la longueur du bracelet en faisant coulisser l'élément magnétique mobile à l'intérieur de son fourreau. En outre, le document de brevet enseigne que l'ajustement de la longueur du bracelet peut être obtenu simplement en faisant glisser longitudinalement l'un des brins contre l'autre en position fermée du bracelet. En effet, pour autant que la force d'attraction exercée par l'élément magnétique fixe sur l'élément magnétique mobile soit suffisante pour vaincre la force de frottement gras, le glissement d'un brin sur l'autre provoque le coulissement de l'élément magnétique mobile à l'intérieur de son fourreau.

Cette solution connue présente certains inconvénients. En effet, si la force d'attraction entre les éléments magnétiques n'est pas suffisante pour vaincre la force de frottement gras, il ne sera pas possible d'ajuster la longueur du bracelet. Inversement, si l'élément magnétique mobile coulisse trop facilement à l'intérieur du fourreau, le bracelet risque de ne pas pouvoir être serré suffisamment.

Un bracelet à fermeture magnétique tel que le préambule de la revendication 1 est connu dans le document WO2004063821.

Par ailleurs, le document WO2011048344 décrit une fermeture magnétique pour une ceinture d'habillement avec des premières et secondes portions de circuit magnétique comportant chacune une culasse ferromagnétique.

### BREF EXPOSE DE L'INVENTION

Un but de la présent invention est de remédier aux inconvénients de l'art antérieur qui viennent d'être décrits. La présente invention atteint ce but en fournissant un bracelet à fermeture magnétique conforme à la revendication 1 annexée.

Un avantage de l'invention est qu'il est possible de choisir la longueur du bracelet en choisisant simplement laquelle parmi la pluralité de secondes portions de circuit magnétique on place en position superposée avec la première portion de circuit magnétique. De plus, dans le cas où aucune des secondes portions de circuit magnétique n'est exactement superposée à la première portion de circuit magnétique, l'attraction mutuelle existant entre la première portion de circuit magnétique et la seconde portion de circuit magnétique la plus proche est normalement suffisante pour amener cette dernière en position superposée.

Un autre avantage de l'invention est que l'utilisation de toute une rangée d'aimants bipolaires, au lieu d'un seul aimant, permet de mieux solidariser les surfaces de contact des deux parties terminales en position fermée du bracelet. D'autre part, la présence d'une culasse en alliage ferromagnétique doux dans chaque portion de circuit magnétique présente l'avantage de permettre de bien canaliser le champs magnétique, et donc d'augmenter encore la force d'attraction mutuelle entre premières et secondes portions de circuit magnétique.

Selon une variante avantageuse de la présente invention, les culasses ferromagnétiques ont une longueur supérieure à la moitié de la largeur des parties terminales du bracelet. Grâce à cette caractéristique, Les parties terminales en forme de portion de sangle peuvent être flexibles dans le sens de la longueur tout en étant relativement rigide dans le sens de la largeur. Une telle caractéristique présente l'avantage de permettre au bracelet tout à la fois d'épouser la forme d'un poignet et d'assurer une bonne adhérence entre les surfaces de contact en position fermée du bracelet.

Selon une autre variante avantageuse de l'invention, l'espacement entre deux secondes portions de circuit magnétique est au moins égal aux trois-quarts de la largeur d'une des secondes portions de circuit magnétique. Cette caractéristique présente l'avantage de permettre au bracelet de bien épouser la forme du poignet de la personne qui le porte.

Conformément à un mode de réalisation avantageux de l'invention, plusieurs premières parties de circuit magnétique sont intégrées dans la première partie terminale, lesdites premières parties étant arrangées parallèlement les unes aux autres et espacées les unes des autres. Cette multiplication des portions de circuit magnétique permet d'augmenter d'autant la force d'attraction magnétique qui solidarise les surfaces de contact des deux parties terminales en position fermée du bracelet.

Selon une variante avantageuse de ce dernier mode de réalisation, les premières portions de circuit magnétique qui sont intégrées dans la première partie terminale sont plus espacées les unes des autres que les secondes portions de circuit magnétique qui sont intégrées dans la seconde partie terminale. En effet, en position fermée, la première partie terminale se trouve du côté extérieur de l'anneau formé par le bracelet, alors que la seconde partie terminale se trouve du côté intérieur. Dans ces conditions, on comprendra qu'un même angle donné sous-tend un arc de cercle plus long sur la partie terminale extérieure que sur la partie terminale intérieure. La caractéristique selon laquelle les premières portions de circuit magnétique sont plus espacées les unes des autres que les secondes portions de circuit magnétique permet donc de corriger l'effet du chevauchement des parties terminales et d'assurer le bon alignement des premières et secondes portions de circuit magnétique en position fermée du bracelet.

Conformément à une forme préférée de la dernière variante ci-dessus, l'espacement entre secondes portions de circuit magnétique diminue au fur et à mesure que l'on s'éloigne de l'extrémité de la seconde partie terminale du bracelet. En effet, plus les secondes portions de circuit magnétique auxquelles on superpose les premières portions de circuit magnétique sont éloignées de l'extrémité du bracelet, plus le bracelet est serré ou, autrement dit, plus le diamètre du bracelet est petit. Dans ces conditions, on comprendra que plus le bracelet est serré, plus il est nécessaire de réduire l'espacement entre les secondes portions de circuit magnétique pour corriger l'effet du chevauchement des parties terminales et pour assurer un bon alignement des premières et secondes portions de circuit magnétique en position fermée du bracelet.

Conformément à une autre variante avantageuse du mode de réalisation mentionné plus haut, les secondes portions de circuit magnétique comportent chacune une rangée d'aimants bipolaires arrangés entre la culasse ferromagnétique de la seconde portion et la surface de contact de la seconde partie terminale, les aimants d'une rangée ayant des directions de polarisation parallèles les unes aux autres et normales à la surface de contact de la seconde partie terminale. De plus, les rangées d'aimants des premières et des secondes portions de circuit magnétique comptent toutes le même nombre d'aimants, les aimants étant arrangés de manière à ce que les aimants des premières portions soient chacun appariés avec un aimant d'une seconde portion en position fermée du bracelet, deux aimants appariés étant superposés et étant polarisés dans le même sens. La caractéristique selon laquelle les premières et les secondes portions de circuit magnétique comportent chacune des aimants dans la configuration décrite ci-dessus, permet d'augmenter encore la force d'attraction magnétique entre les surfaces de contact.

Conformément à un autre mode de réalisation avantageux de l'invention, certains aimants d'une rangée ont leur direction de polarisation dans le sens contraire de la direction de polarisation des autres aimants de la même rangée. Cette caractéristique présente l'avantage de permettre d'encore mieux canaliser le champs magnétique dans les portions de circuit magnétique. Selon une variante avantageuse de ce dernier mode de réalisation, chaque aimant d'une rangée d'aimants est polarisé dans le sens contraire de son plus proche voisin dans la rangée d'aimants. Cette dernière caractéristique a pour effet de raccourcir le chemin parcouru par le champs magnétiques, et donc d'intensifier le champs magnétique à proximité immédiate des surfaces de contacts.

### BREVES DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :"
- la figure 1 combine une vue en plan de dessus et une vue latérale partielle en coupe d'une montre bracelet correspondant à un premier mode de réalisation d'un bracelet à fermeture magnétique conforme à l'invention, les deux brins du bracelet étant représentés en position déployée pour bien montrer leur partie terminale ;
- la figure 2a représente de manière schématique et en perspective la montre-bracelet de la figure 1 en position fermée. Dans un but de simplification, la montre elle-même a été omise ;
- la figure 2b est une vue partielle en coupe montrant plus en détail la fermeture magnétique du bracelet de la figure 2a, et montrant en particulier le chevauchement des deux parties terminales du bracelet dans la zone de recouvrement ;
- la figure 3a est un schéma de principe de la fermeture magnétique d'un bracelet conforme à un deuxième mode de réalisation de l'invention, et montrant en perspective l'arrangement des premières et des secondes portions de circuit magnétique en position fermée du bracelet ;
- la figure 3b est une vue partielle de face du mode de réalisation de la figure 3a montrant plus en détail la coopération entre les aimants d'une des premières portions de circuit magnétique avec les aimants d'une des secondes portions de circuit magnétique, en position fermée du bracelet ;
- la figure 4 est un schéma de principe de la fermeture magnétique d'un bracelet conforme à un troisième mode de réalisation de l'invention, et montrant de face la coopération entre une première portion de circuit magnétique et une seconde portion de circuit magnétique en position fermée du bracelet.

### DESCRIPTION DETAILLEE DE MODES DE REALISATION

En se référant à la figure 1, on peut voir une montre-bracelet qui correspond à un premier mode de réalisation de l'invention. La montre-bracelet comprend une boîte de montre 1 présentant deux paires de cornes 3 auxquelles sont attachés les deux brins 5 et 6 du bracelet. Dans le mode de réalisation décrit, les brins sont réalisés en élastomères, ce qui leurs confère la souplesse nécessaire pour s'enrouler autour du poignet du porteur de la montre. Les brins 5, 6 comportent chacun une partie terminale, et ces deux parties terminales sont respectivement référencée 8 et 9 sur les figures 1, 2a et 2b. On notera encore qu'en position fermée, comme illustré par la vue schématique des figures 2a et 2b, les parties terminales se chevauchent définissant une zone de recouvrement. Les parties terminales ont ainsi chacune une surface de contact qui est agencée pour s'accoler à la surface de contact de l'autre partie terminale en position fermée du bracelet. On notera de plus que, dans la zone de recouvrement, la partie terminale 8 du premier brin (référencé 5) se trouve à l'extérieur de l'anneau formé par le bracelet en position fermée, alors que la partie terminale 9 du second brin (référencé 6) se trouve du côté intérieur de cet anneau.

En considérant maintenant simultanément la figure 1 et la figure 2a, on peut comprendre que lorsque les brins du bracelet son déployés comme illustré par la vue de dessus de la figure 1, la surface de contact du premier brin 5 se trouve au-dessous de la partie terminale 8, alors que la surface de contact du second brin 6 se trouve sur le dessus de la seconde partie terminale 9. Selon l'invention, le bracelet comporte encore une première portion de circuit magnétique intégrée dans la première partie terminale 8 et une pluralité de secondes portions de circuit magnétique intégrées dans la seconde partie terminale 9. En se référant encore à la figure 1, on peut voir que dans le mode de réalisation illustré, le première partie terminale 8 comporte deux premières portions de circuit magnétique (respectivement référencée 11a, 11b), alors que la seconde partie terminale 9 comporte six secondes portions de circuit magnétique référencées 12a, 12b, 12c, 12d, 12e et 12f. L'homme du métier comprendra que de manière générale, le nombre de portions peut pratiquement être quelconque. On peut noter toutefois que le nombre de secondes portions de circuit magnétique doit être au moins égal à deux. De plus, le nombre de premières portions de circuit magnétique est de préférence plus petit ou égal au nombre de secondes portions de circuit magnétique. En règle générale, un nombre plus élevé de premières et de secondes portions de circuit magnétique conduit à une force d'attraction plus grande et à fiabilité améliorée. A titre d'exemple, un mode de réalisation encore plus fiable que celui de la figure 1 pourra comporter 8 premières et seize secondes portions de circuit magnétique. Ce dernier mode de réalisation aura l'inconvénient d'être un peu plus coûteux.

En se référant encore à la figure 1, on peut voir que, dans le présent exemple, les premières 11a, 11 b comme les secondes 12a, 12b, 12c, 12d, 12e, 12f portions de circuit magnétique sont arrangées parallèlement les unes aux autres et espacées les unes des autres. On voit encore que les portions de circuit magnétique s'étendent chacune sur une longueur pratiquement égale à la largeur du bracelet. En effet, de manière avantageuse, les portions de circuit magnétique ont une longueur qui dépasse la moitié de la largeur du bracelet. De plus, on peut voir également que, dans l'exemple représenté, l'espacement qui sépare deux secondes portions de circuit magnétique 12a, 12b, 12c, 12d, 12e, 12f est au moins égal au trois-quarts de la largeur d'une des secondes portions de circuit magnétique. Finalement, on notera qu'à titre d'exemple, la figure 1 indique également des valeurs numériques possibles pour la grandeur des espaces qui séparent une première ou une seconde portion de circuit magnétique de sa voisine la plus proche. On peut voir sur la figure que les premières portions de circuit magnétique 11a et 11b sont espacées de 4mm. De plus, 3,405mm séparent les secondes portions de circuit magnétique 12a et 12b, 3,375mm les secondes portions 12b et 12c, 3,36mm les portion 12c et 12d, 3,34mm les portions 12d et 12e, et enfin 3,32mm les portions 12e et 12f. Ces valeurs illustrent le fait que l'espacement entre les secondes portions est de préférence plus petit que l'espacement entre les premières portions 11a, 11 b. En position fermée du bracelet, cette caractéristique avantageuse permet de compenser le rayon de courbure plus petit de la seconde partie terminale.

Les valeurs numériques données ci-dessus pour la grandeur des espaces qui séparent deux secondes portions de circuit magnétique illustrent également le fait que l'espacement entre secondes portions de circuit magnétique diminue de préférence au fur et à mesure que l'on s'éloigne de l'extrémité de la seconde partie terminale 9 du bracelet. En effet, plus les secondes portions de circuit magnétique auxquelles on superpose les premières portions de circuit magnétique sont éloignées de l'extrémité du bracelet, plus le bracelet est serré ou, autrement dit, plus le diamètre du bracelet est petit. Dans ces conditions, on comprendra que plus le bracelet est serré, plus il est nécessaire de réduire l'espacement entre les secondes portions de circuit magnétique pour corriger l'effet du chevauchement des parties terminales et pour assurer un bon alignement des premières et secondes portions de circuit magnétique en position fermée du bracelet.

Conformément à l'invention, les portions de circuit magnétique 11a, 11b, 12a, 12b, 12c, 12d, 12e, 12f comportent toutes une culasse en alliage ferromagnétique doux (référencées respectivement 14, 14b, 16a, 16b, 16c, 16d, 16^{e} et 16f sur la figure 2b). Comme on le verra plus en détail plus loin, dans le présent exemple les culasses ont la forme de petites plaques rectangulaires arrangées dans l'épaisseur du bracelet, transversalement à l'axe longitudinal du bracelet et parallèlement à la surface de contact avec l'autre brin du bracelet. Conformément à l'invention, les premières portions de circuit magnétique 11a et 11b, intégrées dans la première partie terminale du bracelet, comprennent chacune une rangée d'aimants. En outre, dans le présent exemple, les secondes portions de circuit magnétique dans la seconde partie terminale du bracelet sont également équipées d'aimants. Comme on le verra plus en détail en relation avec les figures 3a et 3b, chaque rangée d'aimants bipolaires est arrangée entre une des culasses et la surface de contact avec l'autre brin du bracelet.

En considérant maintenant simultanément la figure 1 et la figure 2b, on peut comprendre qu'en décalant longitudinalement une des parties terminales par rapport à l'autre il est possible de faire prendre sept longueurs différentes au bracelet en position fermée. Sur la figure 2b, on voit que les premières portions de circuit magnétique 11a et 11b ont été représentées en position superposée aux secondes portions de circuit magnétique 12e et 12d. Toutefois, on peut voir que pour obtenir la longueur la plus courte possible du bracelet, il faut superposer la première portion de circuit magnétique 11b à la seconde portion de circuit magnétique 12f. à l'inverse, on peut voir également que la plus grande longueur du bracelet peut être obtenue en superposant la première portion de circuit magnétique 11a à la seconde portion de circuit magnétique 12a. On peut noter que dans les deux positions qui viennent d'être mentionnées, une seule des premières portions de circuit magnétique coopère avec une seconde portion de circuit magnétique, l'autre première portion de circuit magnétique ne se trouvant pas en face d'une seconde portion de circuit magnétique. On comprendra donc de ce qui précède que la fermeture magnétique sera plus forte dans les cinq positions correspondant à des longueurs intermédiaires du bracelet que dans les deux positions extrêmes qui correspondent respectivement à la longueur la plus courte et à la longueur la plus longue.

La force d'attraction magnétique décroissant avec la distance, cette force s'exerce principalement entre première et second portion de circuit magnétique les plus proche l'une de l'autre. Ces portions les plus proches étant généralement sensiblement superposées, la force magnétique s'exerce surtout perpendiculairement aux surfaces de contact. Ainsi, l'attraction entre portion de circuit magnétique a pour effet de faire adhérer fortement les surfaces de contact l'une contre l'autre. De plus, on peut comprendre que la force d'attraction magnétique s'oppose également à tout glissement longitudinal des surfaces de contact l'une contre l'autre. Cette dernière caractéristique présente l'avantage de permettre d'avoir des surfaces de contact planes entre les brins du bracelet, et donc de se passer de crans ou de tout autre moyen d'immobilisation mécanique. On peut donc dire que les premières et les secondes portions de circuit magnétique remplissent la fonction de « crans magnétiques ».

Les figures 3a et 3b sont deux vues schématiques partielles de l'arrangement de premières et secondes portions de circuit magnétique qui forme la fermeture magnétique d'un bracelet selon un deuxième mode de réalisation de l'invention. Les premières et secondes portion de circuit magnétique utilisées dans ce deuxième mode de réalisation peuvent être identiques à celles utilisées dans le premier mode de réalisation déjà décrit. La différence entre le premier et le deuxième mode de réalisation réside essentiellement dans l'utilisation pour le deuxième mode de réalisation d'un plus grand nombre de premières et de secondes portions de circuit magnétique. Comme le montre la figure 3a, les premières portions de circuit magnétique 111 sont arrangées parallèlement les unes aux autres et régulièrement espacées les unes des autres. Il en est de même des secondes portions de circuit magnétique 112.

Conformément à l'invention, les premières et les secondes portions de circuit magnétique 111 et 112 comportent chacune une culasse en alliage ferromagnétique doux ( référencées 114 pour les premières et 116 pour les secondes). Dans le mode de réalisation décrit, comme dans le précédent, les culasses ont la forme de petites plaques rectangulaires. On peut les réaliser par exemple en découpant une bande laminée en alliage Fer-Cobalt comme celles fournies par ArcelorMittal® sous la dénomination AFK502. Dans l'exemple décrit, les culasses ont une longueur de 25,75mm., une largeur de 4mm. et une épaisseur de 0,5mm. Comme le montre encore les figures 3a et 3b, dans chaque portion de circuit magnétique, une culasse est associée à une rangée de six aimants (les aimants étant collectivement référencés 118). Dans le présent exemple, les aimants ont une longueur de 4mm., une largeur de 3,25mm. et une hauteur de 1 mm. à titre d'exemple, les aimants utilisés peuvent être des aimants standards en Néodyme-Fer-Bore.

On peut voir encore sur les figures 3a et 3b que les aimants 118 sont arrangés entre une culasse 14 ou 16 et la surface de contact entre les deux brin du bracelet (représentée par un trait mixte sur la figure 3b). Les aimants sont régulièrement espacés sur la culasse avec un espace de 1,25mm. entre aimants voisins. On peut voir encore que les aimants d'une première portion de circuit magnétique 11 sont représentés en position superposée aux aimants d'une seconde portion de circuit magnétique 12. Ainsi, conformément au mode de réalisation représenté, les aimants 118 des premières portions sont chacun appariés avec un aimant 118 d'une seconde portion en position fermée du bracelet.

Conformément à l'invention, les aimants sont tous polarisés normalement à la surface de contact entre les parties terminales des brins du bracelet. A cet égard, on peut se rendre compte que la normale à la surface de contact correspond à la verticale sur les figures 3a et 3b. D'autre part, on comprendra que, bien que les aimants 118 sont tous polarisés verticalement, certains aimants d'une rangée sont de préférence polarisé dans le sens contraire des autres aimants de la rangée. Ainsi, la figure 3b montre encore que certains aimants 118 sont polarisés vers le haut, alors que les autres aimants sont polarisés vers le bas (comme indiqué par les flèches). Toutefois, on notera encore que deux aimants superposés (ou autrement dit, deux aimants appariés) sont toujours polarisés dans le même sens. Finalement, on notera encore que dans l'exemple représenté, chaque aimant 118 est polarisé dans le sens contraire de son plus proche voisin dans la rangée d'aimants. En se référant encore à la figure 3b, on peut voir que le sens de magnétisation dans les culasses est indiqué par des flèche. On peut se rendre compte à partir des flèches que l'arrangement qui vient d'être décrit des aimants 118 et des culasses 114, 116 permet de diminuer le chemin magnétique de sorte à améliorer le couplage tout limitant la pollution magnétique.

On comprendra que diverses modifications et/ou améliorations évidentes pour un homme du métier peuvent être apportées aux modes de réalisation qui font l'objet de la présente description sans sortir du cadre de l'invention définie par les revendications annexées. En particulier, l'homme du métier comprendra que les secondes portions de circuit magnétique 216 peuvent ne pas comporter d'aimants. En effet, en se reportant maintenant à la figure 4, on peut voir que seuls les premières portions de circuit magnétique 214 comportent des aimants 218.

## Revendications

1. Bracelet à fermeture magnétique comportant une première et une seconde partie terminale flexible (8, 9) en forme de portion de sangle, lesdites parties terminales étant séparables et étant arrangées pour se chevaucher en position fermée du bracelet de sorte que le bracelet forme sensiblement un anneau avec un côté extérieur et un côté intérieur et que les parties terminales (8, 9) définissent une zone de recouvrement, les parties terminales ayant chacune une surface de contact agencée pour s'accoler à la surface de contact de l'autre partie terminale dans la zone de recouvrement de manière à ce que la première partie terminale (8) soit du côté extérieur de l'anneau et la seconde partie terminale (9) soit du côté intérieur, le bracelet comportant une première portion de circuit magnétique (11a, 11b ; 111 ; 211) intégrée dans la première partie terminale et une seconde portion de circuit magnétique (12a, 12b, 12c, 12d, 12e, 12f ; 112 ; 212) intégrée dans la seconde partie terminale, lesdites première et secondes portions de circuit magnétique étant agencées pour s'attirer mutuellement et pour coopérer de manière à solidariser les surfaces de contact des deux parties terminales (8, 9) en position fermée du bracelet, où une pluralité de secondes portions de circuit magnétique (12a, 12b, 12c, 12d, 12e, 12f; 112; 212) sont intégrées dans la seconde partie terminale (9), lesdites secondes portions sont arrangées parallèlement les unes aux autres et espacées les unes des autres de sorte à permettre de choisir la longueur du bracelet ;
**caractérisé en ce que** les premières et secondes portions de circuit magnétique comportent chacune une culasse (14a, 14b, 16a, 16b, 16c, 16d, 16e, 16f ; 114, 116 ; 214, 216) en alliage ferromagnétique doux, ladite culasse ayant une forme allongée et étant disposée transversalement à l'axe longitudinal du bracelet et parallèlement à la surface de contact de la partie terminale dans laquelle la portion de circuit magnétique est intégrée, **en ce que** ladite première portion de circuit magnétique (11a, 11b ; 111 ; 211) comporte une rangée d'aimants bipolaires (18A ; 118A ; 218A) arrangés entre la culasse ferromagnétique et la surface de contact de la première partie terminale (8), les aimants de ladite rangée ayant des directions de polarisation parallèles les unes aux autres et normales à la surface de contact de la première partie terminale.

2. Bracelet à fermeture magnétique selon la revendication 1, dans lequel les culasses ferromagnétiques (14a, 14b, 16a, 16b, 16c, 16d, 16e, 16f ; 114, 116 ; 214, 216) ont une longueur supérieure à la moitié de la largeur des parties terminales (8, 9) en forme de portion de sangle.

3. Bracelet à fermeture magnétique selon la revendication 1 ou 2, dans lequel l'espacement entre deux secondes portions de circuit magnétique (12a, 12b, 12c, 12d, 12e, 12f ; 112 ; 212) est au moins égal au trois-quarts de la largeur d'une des secondes portions de circuit magnétique.

4. Bracelet à fermeture magnétique selon l'une des revendications 1, 2 ou 3, dans lequel plusieurs premières portions de circuit magnétique (11a, 11b ; 111 ; 211) sont intégrées dans la première partie terminale (8), lesdites premières portions étant arrangées parallèlement les unes aux autres et espacées les unes des autres.

5. Bracelet à fermeture magnétique selon la revendication 4, dans lequel les premières portions de circuit magnétique (11 a, 11 b ; 111 ; 211) sont plus espacées les unes des autres que les secondes portions de circuit magnétique (12a, 12b, 12c, 12d, 12e, 12f ; 112 ; 212).

6. Bracelet à fermeture magnétique selon la revendication 5, dans lequel les secondes portions de circuit magnétique (12a, 12b, 12c, 12d, 12e, 12f ; 112 ; 212) sont plus nombreuses que les premières portions de circuit magnétique (11a, 11 b ; 111 ; 211), et l'espacement entre secondes portions de circuit magnétique augmente à mesure que l'on s'approche de l'extrémité de la seconde partie terminale (9).

7. Bracelet à fermeture magnétique selon l'une quelconque des revendications précédentes, dans lequel les secondes portions de circuit magnétique (12a, 12b, 12c, 12d, 12e, 12f ; 112 ; 212) comportent chacune une rangée d'aimants bipolaires (18B, 118B, 218B) arrangés entre la culasse ferromagnétique (16a, 16b, 16c, 16d, 16e, 16f ; 116 ; 216) de la seconde portion et la surface de contact de la seconde partie terminale (9), les aimants d'une rangée ayant des directions de polarisation parallèles les unes aux autres et normales à la surface de contact de la seconde partie terminale, et dans lequel les rangées d'aimants des premières et des secondes portions de circuit magnétique (8, 9) comptent toutes le même nombre d'aimants (18A, 18B ; 118A, 118B ; 218A, 218B), les aimants étant arrangés de manière à ce que les aimants (18A ; 118A; 218A) des premières portions puissent chacun être appariés avec un aimant (18B, 118B, 218B) d'une seconde portion en position fermée du bracelet, deux aimant appariés étant superposés et étant polarisés dans le même sens.

8. Bracelet à fermeture magnétique selon l'une quelconque des revendications précédentes, dans lequel certains aimants d'une rangée ont leur direction de polarisation dans le sens contraire de la direction de polarisation des autres aimants de la même rangée.

9. Bracelet à fermeture magnétique selon la revendication 8, dans lequel chaque aimant d'une rangée d'aimants est polarisé dans le sens contraire de son plus proche voisin dans la rangée d'aimants.

10. Bracelet à fermeture magnétique selon l'une quelconque des revendications précédentes, dans lequel la première et la seconde partie terminale (8, 9) comportent chacune une couche en élastomère dans laquelle les portions de circuit magnétique (11a, 11b, 12a, 12b, 12c, 12d, 12e, 12f ; 111, 112 ; 211, 212) sont noyées.

## Patentansprüche

1. Armband mit Magnetverschluss, das einen ersten und einen zweiten biegsamen Abschlussteil (8, 9) in Form eines Bandabschnitts aufweist, wobei die Abschlussteile voneinander trennbar sind und dafür ausgelegt sind, in der geschlossenen Position des Armbandes zu überlappen, derart, dass das Armband im Wesentlichen einen Ring mit einer Außenseite und einer Innenseite bildet und dass die Abschlussteile (8, 9) eine Abdeckzone definieren, wobei die Abschlussteile jeweils eine Kontaktoberfläche besitzen, die dafür ausgelegt ist, sich an die Kontaktoberfläche des jeweils anderen Abschlussteils in der Abdeckzone anzuschmiegen, derart, dass sich der erste Abschlussteil (8) auf der Außenseite des Rings befindet und dass sich der zweite Abschlussteil (9) auf der Innenseite befindet, wobei das Armband einen ersten Magnetkreisabschnitt (11a, 11 b; 111; 211), der in den ersten Abschlussteil integriert ist, und einen zweiten Magnetkreisabschnitt (12a, 12b, 12c, 12d, 12e, 12f; 112; 212), der in den zweiten Abschlussteil integriert ist, umfasst, wobei der erste und der zweite Magnetkreisabschnitt dafür ausgelegt sind, sich gegenseitig anzuziehen und zusammenzuwirken, derart, dass die Kontaktoberflächen der zwei Abschlussteile (8, 9) in der geschlossenen Position des Armbandes aneinander befestigt sind, wobei mehrere zweite Magnetkreisabschnitte (12a, 12b, 12c, 12d, 12e, 12f; 112; 212) in den zweiten Abschlussteil (9) integriert sind, wobei die zweiten Abschnitte zueinander parallel und voneinander beabstandet angeordnet sind, derart, dass sie die Wahl der Länge des Armbandes ermöglichen;
**dadurch gekennzeichnet, dass** die ersten und zweiten Magnetkreisabschnitte jeweils ein Joch (14a, 14b, 16a, 16b, 16c, 16d, 16e, 16f; 114, 116; 214, 216) aus einer weichen ferromagnetischen Legierung aufweisen, wobei das Joch eine lang gestreckte Form hat und quer zu der Längsachse des Armbandes und parallel zu der Kontaktoberfläche des Abschlussteils, in den der Magnetkreisabschnitt integriert ist, angeordnet ist, und dass der erste Magnetkreisabschnitt (11a, 11b; 111; 211) eine Reihe von Bipolarmagneten (18A; 118A; 218A) aufweist, die zwischen dem ferromagnetischen Joch und der Kontaktoberfläche des ersten Abschlussteils (8) angeordnet sind, wobei die Magneten der Reihe Polarisationsrichtungen haben, die zueinander parallel und zu der Kontaktoberfläche des ersten Abschlussteils senkrecht sind.

2. Armband mit Magnetverschluss nach Anspruch 1, wobei die ferromagnetischen Joche (14a, 14b, 16a, 16b, 16c, 16d, 16e, 16f; 114, 116; 214, 216) eine Länge besitzen, die größer als die Hälfte der Breite der Abschlussteile (8, 9) in Form des Bandabschnitts ist.

3. Armband mit Magnetverschluss nach Anspruch 1 oder 2, wobei der Abstand zwischen zwei zweiten Magnetkreisabschnitten (12a, 12b, 12c, 12d, 12e, 12f; 112; 212) wenigstens gleich drei Vierteln der Breite eines der zweiten Magnetkreisabschnitte ist.

4. Armband mit Magnetverschluss nach einem der Ansprüche 1, 2 oder 3, wobei die mehreren ersten Magnetkreisabschnitte (11a, 11b; 111; 211) in den ersten Abschlussteil (8) integriert sind, wobei die ersten Abschnitte zueinander parallel und voneinander beabstandet angeordnet sind.

5. Armband mit Magnetverschluss nach Anspruch 4, wobei die ersten Magnetkreisabschnitte (11a, 11b; 111; 211) weiter als die zweiten Magnetkreisabschnitte (12a, 12b, 12c, 12d, 12e, 12f; 112; 212) voneinander beabstandet sind.

6. Armband mit Magnetverschluss nach Anspruch 5, wobei die zweiten Magnetkreisabschnitte (12a, 12b, 12c, 12d, 12e, 12f; 112; 212) in einer größeren Anzahl als die ersten Magnetkreisabschnitte (11a, 11b; 111; 211) vorhanden sind und der Abstand zwischen zweiten Magnetkreisabschnitten bei Annäherung an das Ende des zweiten Abschlussteils (9) zunimmt.

7. Armband mit Magnetverschluss nach einem der vorhergehenden Ansprüche, wobei die zweiten Magnetkreisabschnitte (12a, 12b, 12c, 12d, 12e, 12f; 112; 212) jeweils eine Reihe von Bipolarmagneten (18B, 118B, 218B) aufweisen, die zwischen dem ferromagnetischen Joch (16a, 16b, 16c, 16d, 16e, 16f; 116; 216) des zweiten Abschnitts und der Kontaktoberfläche des zweiten Abschlussteils (9) angeordnet sind, wobei die Magneten einer Reihe Polarisationsrichtungen haben, die zueinander parallel und zu der Kontaktoberfläche des zweiten Abschlussteils senkrecht sind, und wobei die Reihen von Magneten der ersten und zweiten Magnetkreisabschnitte (8, 9) jeweils die gleiche Anzahl von Magneten (18A, 18B; 118A, 118B; 218A, 218B) haben, wobei die Magneten in der Weise angeordnet sind, dass die Magneten (18A; 118A; 218A) der ersten Abschnitte in der geschlossenen Position des Armbandes jeweils mit einem Magneten (18B, 118B, 218B) eines zweiten Abschnitts gepaart werden können, wobei zwei gepaarte Magneten einander überlagert und in derselben Richtung polarisiert sind.

8. Armband mit Magnetverschluss nach einem der vorhergehenden Ansprüche, wobei bestimmte Magneten einer Reihe eine Polarisationsrichtung haben, die zu der Polarisationsrichtung der anderen Magneten derselben Reihe entgegengesetzt ist.

9. Armband mit Magnetverschluss nach Anspruch 8, wobei jeder Magnet einer Reihe von Magneten in der Richtung polarisiert ist, die zu derjenigen seines nächsten Nachbarn in der Reihe von Magneten entgegengesetzt ist.

10. Armband mit Magnetverschluss nach einem der vorhergehenden Ansprüche, wobei der erste und der zweite Abschlussteil (8, 9) jeweils eine elastomere Schicht aufweisen, in die die Magnetkreisabschnitte (11a, 11 b, 12a, 12b, 12c, 12d, 12e, 12f; 111, 112; 211, 212) eingebettet sind.

## Claims

1. Bracelet with a magnetic clasp comprising a first and a second flexible end part (8, 9) in the form of a strap portion, said end parts being separable and being arranged to overlap in the closed position of the bracelet so that the bracelet substantially forms a ring with an external side and an internal side and so that the end parts (8, 9) define an overlapping area, the end parts each having a contact surface arranged to adjoin the contact surface of the other end part in the overlapping area so that the first end part (8) is on the external side of the ring and the second end part (9) is on the internal side, the bracelet comprising a first magnetic circuit portion (11a, 11b; 111; 211) integrated in the first end part and a second magnetic circuit portion (12a, 12b, 12c, 12d, 12e, 12f; 112; 212) integrated in the second end part, said first and second magnetic circuit portions being arranged to mutually attract each other and to cooperate so as to unite the contact surfaces of the two end parts (8, 9) in the closed position of the bracelet, wherein a plurality of second magnetic circuit portions (12a, 12b, 12c, 12d, 12e, 12f; 112; 212) are integrated in the second end part (9), said second portions are arranged parallel to each other and spaced apart from each other so as to enable the bracelet length to be selected;
**characterized in that** the first and second magnetic circuit portions each include a soft ferromagnetic alloy yoke (14a, 14b, 16a, 16b, 16c, 16d, 16e, 16f; 114, 116; 214, 216), said yoke having an elongated shape and being arranged transversely to the longitudinal axis of the bracelet and parallel to the contact surface of the end part in which the magnetic circuit portion is integrated, **in that** said first magnetic circuit portion (11a, 11b; 111; 211) includes a row of bipolar magnets (18A; 118A; 218A) arranged between the ferromagnetic yoke and the contact surface of the first end part (8), the magnets of said row having directions of polarisation that are parallel to each other and normal to the contact surface of the first end part.

2. Bracelet with a magnetic clasp according to claim 1, wherein the length of the ferromagnetic yokes (14a, 14b, 16a, 16b, 16c, 16d, 16e, 16f; 114, 116; 214, 216) is greater than half the width of the end parts (8, 9) in the form of a strap portion.

3. Bracelet with a magnetic clasp according to claim 1 or 2, wherein the space between two second magnetic circuit portions (12a, 12b, 12c, 12d, 12e, 12f; 112; 212) is at least equal to three-quarters of the width of one of the second magnetic circuit portions.

4. Bracelet with a magnetic clasp according to any of claims 1, 2 or 3, wherein several first magnetic circuit portions (11a, 11b; 111; 211) are integrated in the first end part (8), said first portions being arranged parallel to each other and spaced apart from each other.

5. Bracelet with a magnetic clasp according to claim 4, wherein the first magnetic circuit portions (11a, 11b; 111; 211) are spaced further apart from each other than the second magnetic circuit portions (12a, 12b, 12c, 12d, 12e, 12f; 112; 212).

6. Bracelet with a magnetic clasp according to claim 5, wherein the second magnetic circuit portions (12a, 12b, 12c, 12d, 12e, 12f; 112; 212) are more numerous than the first magnetic circuit portions (11a, 11b; 111; 211), and the space between the second magnetic circuit portions increases gradually towards the end of the second end part (9).

7. Bracelet with a magnetic clasp according to any of the preceding claims, wherein the second magnetic circuit portions (12a, 12b, 12c, 12d, 12e, 12f; 112; 212) each include a row of bipolar magnets (18B, 118B, 218B) arranged between the ferromagnetic yoke (16a, 16b, 16c, 16d, 16e, 16f; 116; 216) of the second portion and the contact surface of the second end part (9), the magnets of a row having directions of polarisation that are parallel to each other and normal to the contact surface of the second end part, and wherein the rows of magnets of the first and second magnetic circuit portions (8, 9) all have the same number of magnets (18A, 18B; 118A; 118B; 218A, 218B), the magnets being arranged so that the magnets (18A; 118A; 218A) of the first portions can each be matched with a magnet (18B; 118B, 218B) of a second portion in the closed position of the bracelet, two matched magnets being superposed and polarised in the same direction.

8. Bracelet with a magnetic clasp according to any of the preceding claims, wherein the direction of polarisation of some magnets of a row is in the opposite direction to the direction of polarisation of the other magnets of the same row.

9. Bracelet with a magnetic clasp according to claim 8, wherein each magnet of a row of magnets is polarised in the opposite direction to the closest neighbour thereto in the row of magnets.

10. Bracelet with a magnetic clasp according to any of the preceding claims, wherein the first and second end parts (8, 9) each include an elastomer layer in which the magnetic circuit portions (11 a, 11 b, 12a, 12b, 12c, 12d, 12e, 12f; 111, 112; 211, 212) are embedded.
